# EUROPÄISCHE PATENTSCHRIFT

(11) **EP 1 794 661 B1**
(45) Veröffentlichungstag und Bekanntmachung des Hinweises auf die Patenterteilung: **07.10.2009**
(21) Anmeldenummer: 05775005.1
(22) Anmeldetag: 22.07.2005
(51) Int. Cl.: G05F 1/20

(54) **EINRICHTUNG ZUR REGELUNG DER ELEKTRISCHEN SPANNUNG**
DEVICE FOR REGULATING ELECTRICAL VOLTAGE
DISPOSITIF DE REGLAGE DE LA TENSION ELECTRIQUE

(30) Priorität: 28.09.2004 DE 102004046926
(43) Veröffentlichungstag der Anmeldung: 13.06.2007
(73) Patentinhaber: Maschinenfabrik Reinhausen GmbH, 93059 Regensburg (DE)
(72) Erfinder: DOHNAL, Dieter, 93138 Lappersdorf (DE)
(86) Internationale Anmeldenummer: PCT/EP2005/007999
(87) Internationale Veröffentlichungsnummer: WO 2006/034744

(56) Entgegenhaltungen:
- DE-A1- 2 847 391
- US-B1- 6 384 588

## Beschreibung

Die Erfindung betrifft eine Einrichtung zur Regelung der elektrischen Spannung in Versorgungsnetzen.

Bei der heute weit verbreiteten zentralen Energieversorgung erfolgt üblicherweise eine Spannungsregelung mittels Regeltransformatoren in den zentralen Netzknoten der jeweiligen Hoch- oder Mittelspannungsnetze. Dazu sind die Regelwicklungen der jeweiligen Regeltransformatoren mit Wicklungsanzapfungen versehen; mittels Stufenschaltern kann unterbrechungslos zwischen benachbarten Wicklungsanzapfungen unter Last umgeschaltet werden.

Dafür geeignete Stufenschalter lassen sich prinzipiell in zwei Arten unterteilen: Solche vom Typ des Widerstandsschnellschalters, bei denen nur kurzzeitig belastbare ohmsche Überschaltwiderstände zur Begrenzung des bei der Umschaltung fließenden Kreisstromes vorhanden sind und demgemäß eine schnelle Umschaltung zwischen den Wicklungsanzapfungen erfolgt, sowie solche vom Typ des Reaktorschalters, bei denen induktive Überschaltimpedanzen vorgesehen sind, womit auch eine langsame und kontinuierliche Umschaltung möglich ist.

Bei der beschriebenen Spannungsregelung im Bereich der Hoch- oder Mittelspannungsnetze ist es jedoch nicht ohne weiteres möglich, bei dezentralen Energieversorgungen eine Regelung an Verteiltransformatoren vorzunehmen.

Für diese verbrauchernahe Regelung der Niederspannung bei dezentralen Energieversorgungsnetzen haben sich besonders in den USA sogenannte "Voltage Regulators" durchgesetzt. Die meisten heute üblichen "Voltage Regulators" sind einphasig, besitzen induktive Überschaltimpedanzen, auch als Reaktor oder Reaktorwicklung bezeichnet, und gestatten eine Spannungsregelung in 32 Stufen zu jeweils 5/8 %, d. h. im Bereich von +/- 10%.

Eine andere Art dieser "Voltage Regulators" sind solche vom Typ des Auto-Boosters^{®}, Diese Geräte sind wesentlich einfacher aufgebaut und ermöglichen eine Aufwärtsregelung in 4 Stufen von jeweils 2 ½ % oder 1 ½ %, d. h. insgesamt von + 10 bzw. + 6%.

Ein anderer Ansatz zur verbrauchernahen Spannungsregelung im Niederspannungsbereich ist in den WO 01/33308 und WO 03/044611 beschrieben. Diesen beiden Anmeldungen liegt die allgemeine Idee zugrunde, einen Regeltransformator mit nur wenigen Anzapfungen vorzusehen. Dabei werden die einzelnen Teilwicklungen über einen Umschalter jeweils wahlweise eingeschleift, wobei der Regeltransformator eine derart hohe Streuimpedanz aufweisen soll, dass der Kreisstrom im Falle eines Kurzschlusses benachbarter Anzapfungen der Teilwicklungen - der bei der Umschaltung unter Last kurzzeitig auftritt - auf die Größenordnung des Nennstromes begrenzt werden soll. Die typischen Überschaltwiderstände klassischer Stufenschalter können damit entfallen. Bei dieser Anordnung, die sich sowohl für eine Ausführung des Regeltransformators als Spar- als auch als Volltransformator eignen soll, sind zahlreiche unterschiedliche Ausführungen des Umschalters möglich. So wird vorgeschlagen, als Umschalter einen widerstandskontaktlosen und ausschließlich Hauptkontakte aufweisenden Lastumschalter eines Stufenschalters zu verwenden. Nach anderen Vorschlägen soll der Umschalter als mehrstufiger Nockenschalter ausgebildet sein, wahlweise auch aus einer Kette von Relais oder Schützen gebildet sein oder schließlich auch aus einer Kette elektronischer Schalter, insbesondere Thyristorschalter, bestehen. Die Anzahl der möglichen Stellungen entspricht dabei der Anzahl der erforderlichen Schaltelemente des Umschalters.

Nachteilig bei diesem bekannten Stand der Technik ist, dass zumindest im Fall des Volltransformators eine getrennte Stamm- und Regelwicklung vorhanden sein muss. Um die Streuinduktivität jeder Stufe so hoch zu treiben, dass der Stufenkurzschlussstrom nur die Höhe des Nennstromes erreicht, wird ein kurzer Streukanal benötigt. Daraus resultiert eine separate, kurze Regelwicklung, die die Breite und Tiefe des Transformators erhöht. Dieser Mehraufwand an Transformatorkosten übersteigt in vielen Fällen den Nutzen durch die weggefallenen Überschaltwiderstände. Weiterhin gestaltet sich das Regelverhalten schwierig; die bekannte Anordnung ist insbesondere ungeeignet für Parallelschaltungen.

Aufgabe der Erfindung ist es, eine einfache und kostengünstige Einrichtung zur Regelung der elektrischen Spannung für Verteiltransformatoren und Spannungsregler ("Voltage Regulators") mit möglichst wenig Schaltelementen anzugeben.

Diese Aufgabe wird durch eine Einrichtung mit den Merkmalen des ersten Patentanspruches gelöst. Die Unteransprüche betreffen besondere vorteilhafte Weiterbildungen der Erfindung.

Die erfindungsgemäße Einrichtung ist vorzugsweise für die Regelung von Verteiltransformatoren mit einem kleinen Regelbereich von beispielsweise +/- 5 % in 2,5 %-Stufen, insgesamt also beispielsweise 5 Stufen, vorgesehen. Die erfindungsgemäße Einrichtung ist sowohl für Öl- als auch Trockentransformatoren geeignet. Ihr besonderer Vorteil besteht darin, dass nur eine minimale Vergrößerung der Abmessungen des jeweiligen Verteiltransformators erforderlich ist und eine hohe Verfügbarkeit und Betriebssicherheit gegeben ist. Dies dadurch, dass die erfindungsgemäße Einrichtung als Schaltgerät konzipiert ist, das auf mechanisch bewegte Wähler bzw. Lastwähler eines Laststufenschalters verzichtet. Die erfindungsgemäße Einrichtung weist weiterhin eine geringe Komplexität auf, insbesondere nur wenig Bauelemente als auch Schaltelemente. Für eine weiter unten noch erläuterte Ausführung mit fünf wählbaren Spannungsstufen sind z.B. nur vier Schaltelemente erforderlich. Diese Schaltelemente können besonders vorteilhaft als jeweils antiparalleles Thyristorpaar oder auch Vakuumschaltzelle ausgeführt sein.

Die Erfindung soll nachfolgend an Hand von Zeichnungen beispielhaft noch näher erläutert werden.

Es zeigen:
- Fig. 1: Die schematische Schaltungsanordnung einer ersten erfindungsgemäßen Einrichtung
- Fig. 2: eine Tabelle der erzielbaren Spannungsstufen bei dieser Einrichtung in Abhängigkeit von der Stellung der einzelnen Schaltelemente
- Fig. 3: die jeweiligen Stellungen der einzelnen Schaltelemente bei diesen Spannungsstufen
- Fig. 4: eine weitere erfindungsgemäße Einrichtung zur Spannungsregelung auf der Lastseite eines Spannungsreglers ("Voltage Regulators")
- Fig. 5: eine weitere erfindungsgemäße Einrichtung zur Spannungsregelung auf der Primärseite eines Spannungsreglers ("Voltage Regulators")
- Fig. 6: eine weitere erfindungsgemäße Einrichtung mit alternativ ausgebildeten Schaltelementen
- Fig. 7: eine weitere erfindungsgemäße Einrichtung mit einer erweiterten Schaltungsanordnung.

In Figur 1 ist eine erste erfindungsgemäße Einrichtung schematisch dargestellt. Es ist eine Stammwicklung 1 eines Regeltransformators gezeigt, deren Wicklungsende 2 zur Mitte einer separaten Regelwicklung 3 des Regeltransformators geführt ist. Die Regelwicklung 3 besitzt hier drei separate Anzapfungen A1...A3. Die Anzapfungen A1 und A3 befinden sich jeweils an den gegenüberliegenden Enden der Regelwicklung 3, die Anzapfung A2 genau in der Mitte, an der Stelle, an der die Verbindung mit dem Wicklungsende 2 der Stammwicklung 1 besteht. Die Regelwicklung 3 ist derart bemessen, dass die wirksame Wicklungslänge zwischen den Anzapfungen A1 und A2 als auch zwischen den Anzapfungen A2 und A3 hier jeweils 5 % der Wicklungslänge der Stammwicklung 1 entspricht. Es sind natürlich auch andere Wicklungslängen möglich.

Jede der Anzapfungen A1...A3 ist mit dem Eingang eines Schaltelementes, hier eine Vakuumschalters V1...V3, verbunden. Der Ausgang des ersten Vakuumschalters V1, der mit der Anzapfung A1 am ersten Wicklungsende der Regelwicklung 3 verbunden ist, und der Ausgang des zweiten Vakuumschalters V2, der mit der Anzapfung A2 in der Mitte der Regelwicklung 3 verbunden ist, führen zu den beiden Enden einer Reaktorwicklung 4; parallel dazu ist zwischen diesen beiden Ausgängen ein weiteres Schaltelement, hier ein weiterer Vakuumschalter V4, angeordnet. Der Ausgang des dritten Vakuumschalters V3, der mit der Anzapfung A3 am anderen Ende der Regelwicklung 3 in Verbindung steht, ist mit dem Ausgang des ersten Vakuumschalters V1 elektrisch verbunden. Die Mitte der Reaktorwicklung 4 führt zur Ableitung. Dazu ist ein Abgriff 5 an der Reaktorwicklung 4 vorgesehen.

Durch entsprechende Betätigung der Vakuumschalter V1...V4 ist die Spannung bei diesem Beispiel damit im Bereich +/- 5 % in 2,5 %-Schritten regelbar.

Figur 2 zeigt für das in Figur 1 gezeigte Beispiel eine Tabelle der fünf unterschiedlichen möglichen Spannungsstufen in Abhängigkeit von der Stellung der jeweiligen Vakuumschalter V1...V4. Dabei bedeutet c die geschlossene Position ("closed"), o steht für die offene Position des jeweiligen Schalters.

Zu sehen ist, dass mit diesen vier Vakuumschaltern insgesamt fünf Spannungsstufen einstellbar sind. Dies dadurch, dass an den Anzapfungen A1 und A3 jeweils eine um +/- 5 % gegenüber der an Anzapfung A2 anstehenden Spannung abgreifbar ist und durch entsprechende Beschaltung der Reaktorwicklung 4 nochmals die Hälfte davon, mithin 2,5 %, überlagert werden kann.

Die Steuerung der Vakuumschalter V1...V4 ist auf einfache Weise z. B. mit Nockenschaltern möglich, da sich eine sehr einfache Betätigungssequenz, unabhängig von der Schaltrichtung "höherer Spannung" oder "niedrigere Spannung" durch einfaches Auf- oder Abschalten ergibt.

Figur 3 zeigt die unterschiedlichen Stellungen der Vakuumschalter V1...V4 der in Figur 1 gezeigten und oben erläuterten Schaltung bei den einzelnen Spannungsstufen, so wie dies in der Tabelle in Figur 2 gezeigt ist.

Figur 4 zeigt eine erfindungsgemäße Anordnung als Bestandteil eines Spannungsreglers zur Regelung auf der Lastseite. Es ist zu sehen, dass die Eingangsspannung Us an der Stammwicklung 1 anliegt, deren Ende zur Mittenanzapfung der Regelwicklung 3, das ist die gezeigte Anzapfung A2, führt. Wiederum im Wicklungsabstand von je 5 % der Stammwicklung sind die Anzapfungen A1 und A3 an den beiden Enden der Regelwicklung 3 vorgesehen. Lage und Funktion der Vakuumschalter V1...V4 wurden bereits erläutert, ebenso die gezeigte Reaktorwicklung 4. Noch dargestellt sind hier ein Stromwandler 6 und ein Spannungswandler 7 auf der Lastseite. Damit lassen sich auf bekannte Weise die Istwerte von Strom und Spannung an der Last ermitteln. Mit Hilfe eines hier nicht dargestellten, an sich bekannten Reglers wird dann ein Soll-Istwert-Vergleich vorgenommen und im Ergebnis eine Entscheidung über eine notwendige Regelung in Richtung "höher" oder "tiefer" getroffen. Daraufhin wird eine entsprechende Veränderung der Schaltzustände der Vakuumschalter V1...V4 vorgenommen, wie in Figur 2 dargestellt. Erfolgt die Steuerung dieser Vakuumschalter V1...V4 durch eine Nockensteuerung, so kann zur richtungsabhängigen Betätigung ganz einfach eine Drehung der Schaltnocken um 72 Grad erfolgen.

Figur 5 zeigt eine erfindungsgemäße Anordnung zur Regelung auf der Eingangs(Source-)seite eines Spannungsreglers. Die Funktion ist unverändert.

Figur 6 zeigt eine weitere erfindungsgemäße Anordnung, hier mit antiparallel geschalteten Thyristorpaaren Th1...Th4 als Schaltelementen.

Im Rahmen der Erfindung sind die beschriebenen Schaltelemente sowohl, wie weiter oben erläutert, durch Vakuumschalter, aber auch durch mechanische Schalter oder eben durch Thyristorschalter realisierbar. Die hier gezeigte Ausführung mit Thyristorschaltern hat den Vorteil, dass die erfindungsgemäße Anordnung insgesamt einen vollstatischen Schalter ergibt, ohne irgendwelche mechanisch bewegte Betätigungselemente. Zur Ansteuerung der Thyristorschalter Th1...Th4 ist die in Figur 2 gezeigte Tabelle für den Fachmann beispielsweise ohne weiteres in eine elektrische Ansteuerlogik umsetzbar.

Es ist im Rahmen der Erfindung auch möglich, die in Figur 1 dargestellte Schaltungsanordnung kaskadenartig zu erweitern, indem mehr als drei Anzapfungen an der Regelwicklung 3 vorgesehen werden und jede dieser zusätzlichen Anzapfungen ebenfalls durch ein eigenes Schaltelement beschaltbar ist. Ein Beispiel dafür mit hier nur einer zusätzlichen Anzapfung A4 ist in Figur 7 gezeigt. Die Regelwicklung 3 ist bei einer solchen Ausführungsform der Erfindung derart dimensioniert, dass die Wicklungslänge zwischen allen Anzapfungen A1...A4 jeweils gleich ist, beispielsweise jeweils 5 % der Wicklungslänge der Stammwicklung 1 beträgt. Es ist für den Fachmann damit ohne weiteres möglich, die entsprechende Zustandstabelle - analog der in Figur 2 gezeigten Darstellung - entsprechend um die zusätzlichen erfindungsgemäß erreichbaren Spannungsstufen zu ergänzen. Dieses Kaskadenprinzip kann beliebig erweitert werden.

## Patentansprüche

1. Einrichtung zur Regelung der elektrischen Spannung in Versorgungsnetzen mit einem Regeltransformator,
wobei der Regeltransformator in jeder Phase eine Stammwicklung und eine getrennte, mit Anzapfungen versehene Regelwicklung aufweist
und wobei die einzelnen Anzapfungen durch Schaltelemente beschaltbar und mit einer Ableitung verbindbar sind,
**dadurch gekennzeichnet,**
**dass** die Regelwicklung (3) drei Anzapfungen (A1...A3) aufweist,
**dass** die erste und die dritte Anzapfung (A1 und A3) an jeweils einem Wicklungsende der Regelwicklung (3) angeordnet sind und die zweite Anzapfung (A2) genau in der Wicklungsmitte der Regelwicklung (3) angeordnet ist,
**dass** das Ende der Stammwicklung (1) mit der zweiten Anzapfung (A2) verbunden ist,
**dass** die Regelwicklung (3) derart dimensioniert ist, dass die Wicklungslänge zwischen erster und zweiter Anzapfung (A1 und A2) als auch zwischen zweiter und dritter Anzapfung (A2 und A3) jeweils X % der Wicklungslänge der Stammwicklung (1) betragen, wobei X eine natürliche Zahl ist,
**dass** die erste Anzapfung (A1) mit dem Eingang eines ersten Schaltelementes (V1, Th1), die zweite Anzapfung (A2) mit dem Eingang eines zweiten Schaltelementes (V2, Th2) und die dritte Anzapfung (A3) mit dem Eingang eines dritten Schaltelementes (V3, Th3) elektrisch in Verbindung steht,
**dass** der Ausgang des ersten Schaltelementes (V1, Th1) sowie der Ausgang des zweiten Schaltelementes (V2, Th2) jeweils mit einem der beiden Enden einer Reaktorwicklung (4) in Verbindung stehen,
**dass** der Ausgang des dritten Schaltelementes (V3, Th3) mit dem Ausgang des ersten Schaltelementes (V1, Th1) elektrisch verbunden ist,
**dass** parallel zur Reaktorwicklung (4) ein weiteres Schaltelement (V4, Th4) angeordnet ist
und **dass** genau die Mitte der Reaktorwicklung (4) zur Ableitung führt.

2. Einrichtung nach Patentanspruch 1
**dadurch gekennzeichnet,**
**dass** der Wert für X gleich 5 ist.

3. Einrichtung nach Patentanspruch 1 oder 2,
**dadurch gekennzeichnet,**
**dass** als Schaltelemente Vakuumschalter (V1...V4) vorgesehen sind.

4. Einrichtung nach Patentanspruch 1 oder 2,
**dadurch gekennzeichnet,**
**dass** als Schaltelemente Halbleiterschalter, insbesondere Thyristorschalter (Th1...Th4) vorgesehen sind.

5. Einrichtung nach einem der Patentansprüche 1 bis 4,
**dadurch gekennzeichnet,**
**dass** die Regelwicklung (3) zur Erhöhung der Zahl möglicher Spannungsstufen eine oder mehrere zusätzliche Anzapfungen (A4) mit jeweils einem weiteren Schaltelement (V5, Th 5) aufweist, die jeweils kaskadenartig zugeschaltet ist bzw. sind.

## Claims

1. Device for the regulation of voltage in supply networks with a tapped transformer,
whereby the tapped transformer features a main winding in each phase and a separate tap winding with a tap connection
and whereby the single tap connections can be switched with switching elements and can be connected with an output terminal,
**characterised by the fact**
that the tap winding (3) features three tap connections (A1...A3),
that the first and third tap connections (A1 and A3) are arranged on each end of the winding of the tap winding (3) and the second tap connection (A2) is arranged exactly in the middle of the winding of the tap winding (3),
that the end of the main winding (1) is connected with the second tap connection (A2),
that the tap winding is dimensioned in such a way that the length of the winding between the first and second tap connections (A1 and A2) and the length of the winding between the second and third tap connections (A2 and A3) are each X % of the length of the winding of the main winding (1), whereby X is a natural number,
that there is are electrical connections between the first tap connection (A1) and the input of a first switching element (V1, Th1), between the second tap connection (A2) and the input of a second switching element (V2, Th2) and between the third tap connection (A3) and the input of a third switching element (V3, Th3),
that the output of the first switching element (V1, Th1) and the output of the second switching element (V2, Th2) are connected to each end of a reactor winding (4),
that there is an electrical connection between the output of the third switching element (V3, Th3) and the output of the first switching element (V1, Th1),
that there is another switching element (V4, Th4) arranged parallel to the reactor winding (4) and that the exact middle of the reactor winding (4) leads to the output terminal.

2. Device according to patent claim 1
**characterised by the fact**
that the value for X is equal to five.

3. Device according to patent claims 1 or 2
**characterised by the fact**
that the switching elements are provided as vacuum switches (V1...V4).

4. Device according to patent claims 1 or 2
**characterised by the fact**
that the switching elements are provided as semiconductor switches, in particular thyristor switches (Th1...Th4).

5. Device according to one of the patent claims 1 to 4
**characterised by the fact**
that the tap winding (3) features one or more additional tap connections (4) each with another switching element (V5, Th5) in order to increase the number of possible voltage steps, whereby each tap connection is switched in cascades.

## Revendications

1. Dispositif servant au réglage de la tension électrique dans des réseaux d'alimentation avec un transformateur de réglage,
le transformateur de réglage présentant dans chaque phase un enroulement principal et un enroulement de réglage séparé, équipé de prises
chaque prise étant commutable au moyen d'éléments de commutation et pouvant être relié à une dérivation,
**caractérisé en ce que**
l'enroulement de réglage (3) présente trois prises (A1 ...A3),
la première et la troisième prise (A1 et A3) étant agencées respectivement à une fin de l'enroulement (3) et la deuxième prise (A2) étant agencée exactement au milieu de l'enroulement de réglage (3),
la fin de l'enroulement principal (1) étant relié à la deuxième prise (A2),
l'enroulement de réglage (3) étant dimensionné de sorte que la longueur d'enroulement comprise entre la première et la deuxième prise (A1 et A2) ainsi qu'entre la deuxième et la troisième prise (A2 et A3) soit respectivement X % de la longueur de l'enroulement principal (1), X étant un nombre naturel,
la première prise (A1) étant en connexion électrique avec l'entrée d'un premier élément de commutation (V1, Th1), la deuxième prise (A2) avec un deuxième élément de commutation (V2, Th2) et la troisième prise (A3) avec l'entrée d'un troisième élément de commutation (V3, Th3),
la sortie du premier élément de commutation (V1, Th1) ainsi que la sortie du deuxième élément de commutation (V2, Th2) étant respectivement en connexion avec l'une des deux extrémités d'un enroulement de réacteur (4),
la sortie du troisième élément de commutation (V3, Th3) étant reliée électriquement à la sortie du premier élément de commutation (V1, Th1),
un élément de commutation supplémentaire (V4, Th4) étant agencé parallèlement à l'enroulement de réacteur
et exactement le centre de l'enroulement du réacteur (4) mène à la dérivation.

2. Dispositif selon la revendication 1,
**caractérisé en ce que**
la valeur pour X est égale à 5.

3. Dispositif selon la revendication 1 ou 2,
**caractérisé en ce que**
des interrupteurs sous vide (V1...V4) sont prévus comme éléments de commutation.

4. Dispositif selon la revendication 1 ou 2,
**caractérisé en ce que**
des commutateurs à semi-conducteurs, notamment des commutateurs à thyristors (Th1...Th4) sont prévus comme éléments de commutation.

5. Dispositif selon l'une des revendications 1 à 4,
**caractérisé en ce que**
l'enroulement de réglage (3) présente pour l'augmentation du nombre de prises de tension possibles une ou plusieurs prises supplémentaires (A4) avec chacune un élément de commutation additionnel (V5, Th 5) qui est/sont mis en circuit en cascade.
